# EUROPÄISCHE PATENTSCHRIFT

(11) **EP 0 745 526 B1**
(45) Veröffentlichungstag und Bekanntmachung des Hinweises auf die Patenterteilung: **30.06.1999**
(21) Anmeldenummer: 96890087.8
(22) Anmeldetag: 22.05.1996
(51) Int. Cl.: B61B 12/06

(54) **Mechanischer Seilentgleisungsschutz**
Mechanical protection against cable derailment
Protection mécanique contre le déraillement d'un cable

(30) Priorität: 29.05.1995 AT 89895
(43) Veröffentlichungstag der Anmeldung: 04.12.1996
(73) Patentinhaber: Girak Garaventa GmbH, 2100 Korneuburg (AT)
(72) Erfinder: Engel, Edwin, Dipl.-Ing. Dr., 1130 Wien (AT)
(74) Vertreter: Köhler-Pavlik, Johann, Dipl.-Ing.

(56) Entgegenhaltungen:
- CH-A- 360 704
- FR-A- 2 644 740

## Beschreibung

Die Erfindung betrifft eine Seilbahn mit Seilentgleisungsschutz zur Verhinderung einer seitlichen Entgleisung eines auf Trag und/oder Niederhalterollen geführten ruhenden bzw. laufenden Seiles nach dem Oberbegriff des Patentanspruchs 1.

Seilbahnen dieser Art sind durch die CH-A-360 704 bekanntgeworden. Bei dieser Seilbahn ist sowohl auf der Einlauf- als auch auf der Auslaufseite der das laufende Seil führenden Rolle je eine das Seil umgreifende Gabel vorgesehen, wobei die beiden Gabeln durch einen Gelenkmechanismus verbunden sind, welcher eine der beiden Gabeln in der Betriebsstellung halt, in welcher die Gabel das Seil umgreift, während die andere Gabel aus dem Bereich des Seiles gehoben ist. Beim Einlaufen der Seilklemme in den Bereich der Seilrolle umgreift die erste in der Bahn der Seilklemme befindliche Gabel das Seil und wird durch die einlaufende Seilklemme aus der Betriebsstellung gehoben, wahrend gleichzeitig die an der Auslaufseite befindliche Gabel in den Bereich des Seiles verschwenkt wird, sodaß diese Gabel nunmehr den Seilentgleisungsschutz bewirkt. Abgsehen von der Vielzahl der erforderlichen Gelenke, die einen hohen Störungsfaktor ergeben, hat der bekannte Seilentgleisungsschutz den Nachteil, daß er eine Retourfahrt der Fahrbetriebsmittel nicht zuläßt, da in diesem Falle die sich retour bewegende Seilklemme die sich auf der Einlaufseite der Seilrolle befindliche Gabel nicht passieren könnte.

Aus der DE 319 939 ist eine Einrichtung bekannt, bei der eine in der maßgebenden Fahrtrichtung vor der Einlaufrolle angeordnete Führungsschiene durch einen besonderen Aufbau über der Klemme des Fahrbetriebsmittels gegen das Seil niedergedrückt wird, wodurch sich der Entgleisungsschutz des Seiles hebt und das Passieren der Klemme ermöglicht. Damit könnten nur Anlagen mit ausschließlich Tragrollen oder solche mit ausschließlich Niederhalterollen ausgestattet werden, was bei modernen Einseil-Schwebebahnen und Schleppliften nicht der Fall ist. Im Fall eines Defekts, etwa einer Blockade durch Aneisung usw. ist bei der maßgebenden Fahrtrichtung zwangsläufig eine Katastrophe die Folge, weil die Durchfahrt für die Klemme nicht freigegeben wird. Für die andere Fahrtrichtung ist aber der Entgleisungsschutz nicht gegeben, da die Schutzvorrichtung erst nach der auflaufenden Rolle angebracht werden kann.

Aus der AT 164 628 B, CH 475 494, FR 2 389 523 und US 4 458 603 A sind Anordnung bekannt, welche zur seitlichen Führung des Seiles ein sternförmig ausgenommenes Rad (bzw. eine Scheibe) verwenden, das durch ein Anstoßen der Seilklemme in Bewegung gesetzt wird. Die Erfindung nach der CH 475 494 kann ein Entgleisen überhaupt nicht verhindern, da die Sicherungsrolle erst nach der Seileinlautrolle angeordnet ist. Der Stoßvorgang fällt bei den Fahrgeschwindigkeiten moderner Anlagen heftig aus und hat unangenehme Folgen, wie Geräuschentwicklung, Schwingungsvorgänge, Materialverschleiß. Eine schlag- und geräuschdämpfende Ausbildung, die nicht naher erklärt ist, erscheint nicht hinreichend befriedigend machbar. Voraussetzung für ein störungsfreies Funktionieren ist aber, daß das sternförmige Rad (bzw. Scheibe) bei der Annäherung einer Klemme in einer gewissen Grundstellung verharrt. Bei einer ungünstigen Stellung könnte die Klemme an einer Zacke des Kranzes anstoßen und das Rad (bzw. Scheibe) würde sich nicht drehen. Beschädigungen, Seilentgleisung usw. könnten die Folge sein. Wenn jedoch das Seil etwa durch Seitenwind u.a. seitlich wird und bereits an der Vorrichtung schleift, dann kann die Vorrichtung schon vor der herannahenden Klemme aus der Grundstellung zufolge der Seilreibung ausgelenkt werden (siehe oben). Derartige Konstruktionen erscheinen daher für Anlagen mit Personenbeförderung nicht geeignet und werden auch nicht ausgeführt.

Die Seilführungen auf den Trag- bzw. Niederhalterollen beruhen bei allen bekannten Anlagen darauf, daß das Rollenprofil (Futterrille und seitlicher metallischer Rollenbord) ein eng begrenztes Maß an Entgleisungsschutz gewährleisten.

Die Aufgabe der vorliegenden Erfindung als Sicherheitseinrichtung besteht darin, einen Schutz vor einer seitlichen Seilentgleisung bei allen denkbaren Ursachen, wie Seitenwind, Stützenverschiebungen, Montagefehlern, Schaukeln und Seilschwingungen, zu gewährleisten. Die Schutzvorrichtung soll in allen Fällen, also auch bei einer Retourfahrt des Fahrbetriebsmittels funktionieren und bei allen Anlagen verwendbar sein und kein zusätzliches Risiko im Falle von Defekten an ihrer Konstruktion beinhalten.

Diese Aufgabe löst die Erfindung durch die Merkmale des kennzeichnenden Teiles des Patentanspruches 1.

Das oder die Sperrglied(er) begrenzt die seitliche Lageabweichung des Seiles auf der Rolle und verhindern ein seitliches Austreten des Seiles. Lediglich beim Passieren eines Fahrbetriebsmittels wird die mit dem Sperrglied verbundene Führungsschiene durch die Seilklemme kurzzeitig soweit vom Seil wegbewegt, daß die Seilklemme und damit das Fahrbetriebsmittel passieren kann. Diese Betätigung erfolgt stoßfrei. Anschließend kehrt die Vorrichtung wieder in ihre Grundstellung zurück. Während der kurzzeitigen Lösung des Sperrgliedes aus der Grundstellung besteht in Hinblick auf die Konstruktion der Seilklemme, der Seilsteifigkeit und der Massenträgheit des Seiles keine Entgleisungsgefahr. Im Falle einer Blockade, etwa durch Aneisung usw. wird die Sperrvorrichtung zwangsläufig durch die herannahende Seilklemme gelöst, indem sie vom Seil weggedrückt wird.

Weitere Vorteile der Erfindung ergeben sich durch die Maßnahmen nach den Unteransprüchen 2 bis 7, welche anhand der nachfolgenden Beschreibung unter Bezugnahme auf die beigefügten Zeichnungen einer beispielhalten Ausführungsform näher erörtert. Dabei zeigen
- Fig. 1: einen Schnitt des erfindungsgemäßen Entgleisungsschutzes quer zur Seilachse in der Grundstellung,
- Fig. 2: einen Schnitt des erfindungsgemäßen Entgleisungsschutzes quer zur Seilachse beim Passieren einer Seilklemme, und
- Fig. 3: eine Seitenansicht des erfindungsgemäßen Entgleisungsschutzes in der Grundsteilung.

Fig. 1 zeigt das Seil 7, welches auf einer Rolle 6 läuft. Die erfindungsgemäße Konstruktion wird durch einen Kragarm 3, der an der Rolle 6 bzw. Rollenbatterie gelagert ist, getragen. Vorzugsweise sind die Sperrglieder 1 an dem auskragenden Ende des im Bereich der Rollen 6 bzw. Rollenbatterie schwenkbar gelagerten Kragarms 3 angeordnet. Je nachdem ob es sich bei den Rollen 6 um Trag- oder Niederhalterollen handelt umgreift der Kragarm 3 mit dem (den) Sperrglied(ern) 1 das Seil 7 von oben bzw. unten. Der Kragarm 3 steht mit einer Führungsschiene 2 in starrer Verbindung und weist zwei vertikal angeordnete Sperrglieder auf die in der dargestellten Grundstellung des Entgleisungsschutzes das Seil 7 von oben derart umfassen, daß es seitlich nur in begrenztem Maß aus seiner Sollage ausweichen kann, und somit die Rolle 6 nicht verlassen kann. Die seitliche Lageabweichung des Seiles auf der Rolle kann auch nur auf einer Seite durch ein vertikales Sperrglied begrenzt sein.

Fig. 2 zeigt den erfindungsgemäßen Entgleisungsschutz beim Passieren einer Seilklemme 5. Die passierende Seilklemme 5 hebt die Fuhrungsschiene 2 und die damit starr verbundenen Sperrglieder 1 an, wodurch die mechanische Sperrvorrichtung vorübergehend gelöst wird und die Seilklemme 5 passieren kann. Während dieser kurzzeitigen Entriegelung ist die Entgleisungsgefahr unbedeutend, da bei Annäherung des Fahrbetriebsmittels der Seildruck an die Rolle 6, der stabilisierend wirkt, erheblich ansteigt. Nach dem Passieren der Seilklemme gelangt der Kragarm 3 durch sein Eigengewicht bzw. durch Federkraft oder eine magnetische Kraft wieder in die Grundstellung zurück, in welcher der Entgleisungsschutz wirksam ist.

Wie aus Fig. 3 ersichtlich, ist die Schwenkbewegung des Kragarms 3 durch die Anordnung zweier Anschläge 4'' begrenzt. Der Kragarm muß nur so weit schwenkbar sein, daß ein ungehindertes Passieren der Seilklemme möglich ist. Ein Auslenken über den notwendigen Schwenkbereich hinaus wird durch einen Anschlag 4'' verhindert, der zweite Anschlag 4'' definiert die Grundstellung. Durch die Anordnung einer am auskragenden Ende der Führungsschiene 2 über dem Seil 7 um eine horizontale Achse drehbar gelagerte Rolle 4' kann die Lage der Grundstellung, in der die Entgleisungssperre in Funktion ist, zusätzlich festgelegt werden. Die Rückkehr in die Gtundstellung, in welcher der Entgleisungsschutz wirkt, und ihre Aufrechterhaltung kann insbesondere durch das Eigengewicht der Konstruktion oder/und zusätzlich durch Federkräfte 4''' oder magnetische Kräfte sichergestellt werden. Die Gestaltung der Führungsschiene 2 mit an gebogenen Enden gewährleistet eine stoßfreie Betätigung des Entgleisungsschutzes durch die Seilklemme 5. Die symmetrische Gestaltung der gebogenen Führungsschiene 2 gestattet eine Funktion für beide Fahrtrichtungen, wenn dies erfolrderlich ist.

## Patentansprüche

1. Seilbahn mit Seilentgleisungsschutz zur Verhinderung einer seitlichen Entgleisung eines auf Trag- und/oder Niederhalterollen (6) geführten ruhenden bzw. laufenden Seiles (7), wobei der Seilentgleisungsschutz im Bereich der Trag- bzw. Niederhalterollen unter dem Einfluß einer einlaufenden Seilklemme (5) eines Fahrbetriebsmittels um eine horizontale Achse schwenkbar gelagert ist und zumindest ein die seitliche Bewegung des entgleisenden Seiles behinderndes vertikales Sperrglied aufweist, dadurch gekennzeichnet, daß der Seilentgleisungsschutz als Kragarm (3) ausgebildet ist, an dessen entgegen der Bewegungsrichtung des auf die Trag- und/oder Niederhalterollen (6) auflaufenden Seiltrums (7) auskragenden Ende ein bzw. zwei vertikal angeordnete/n Sperrglied/er (1) in der Gebrauchslage das Seil (7) seitlich abschirmend angeordnet ist bzw. sind, das bzw. die mit einer Führungsschiene (2) in starrer Verbindung steht bzw. stehen, welche in die Bahn der Seilklemme (5) ragt und beim Durchfahren derselben das bzw. die Sperrglied/er (1) vom Seil (5) abhebt.

2. Seilbahn nach Anspruch 1, dadurch gekennzeichnet, daß der Kragarm (3) mit dem Sperrglied/ern (1) das Seil (7) von oben bzw. unten umgreift.

3. Seilbahn nach einem der Ansprüche 1 oder 2, dadurch gekennzeichnet, daß am Kragarm (3) eine in Seilrichtung angeordnete, an beiden Enden abgebogene Führungsschiene (2) befestigt ist, welche durch die Seilklemme (5) eines sich vorbeibewegenden Fahrbetriebsmittels vom Seil (7) weg anhebbar ist.

4. Seilbahn nach Anspruch 3, dadurch gekennzeichnet, daß am auskragenden Ende der Führungsschiene (2) eine um eine horizontale Achse drehbar gelagerte Rolle (4') angeordnet ist.

5. Seilbahn nach einem der Ansprüche 1 bis 4, dadurch gekennzeichnet, daß die Schwenkbewegung des Kragarms (3) durch zwei Anschläge (4'') begrenzt ist.

6. Seilbahn nach einem der Ansprüche 1 bis 5, dadurch gekennzeichnet, daß der Kragarm (3) durch sein Eigengewicht bzw. durch Federkraft (4''') oder eine magnetische Kraft in seiner Wirkstellung gehalten wird.

7. Seilbahn nach einem der Ansprüche 1 bis 6, dadurch gekennzeichnet, daß für jede Bewegungsrichtung des Seiles (7) ein Seilentgleisungsschutz vorhanden ist.

## Claims

1. A cableway including a rope derailment guard for preventing the lateral derailment of a dormant or running rope (7) guided on carrying and/or holding-down rollers (6), wherein the rope derailment guard is mounted in the region of the carrying and/or holding-down rollers so as to be pivotable about a horizontal axis under the influence of an arriving rope clamp (5) of a circulating means and comprises at least one blocking element impeding the lateral movement of the derailing rope, characterized in that the rope derailment guard is designed as a cantilever arm (3) on whose end cantilevering opposite to the direction of movement of the rope side (7) running onto the carrying and/or holding-down rollers (6) one or two vertically arranged blocking element(s) (1) is/are arranged so as to laterally shield the rope (7) in the position of use, said blocking element(s) being rigidly connected with a guide rail (2) projecting into the path of the rope clamp (5) and lifting the blocking element(s) (1) from the rope (7) during passage through the same.

2. A cableway according to claim 1, characterized in that the cantilever arm (3) with the blocking element(s) (1) embraces the rope (7) from above or from below.

3. A cableway according to any one of claims 1 or 2, characterized in that a guide rail (2) arranged in the rope direction and bent on its two ends is fastened to the cantilever arm (3), said guide rail being liltable off the rope (7) by the rope clamp (5) of a circulating means passing by.

4. A cableway according to claim 3, characterized in that a roller (4') is aranged on the cantilevering end of the guide rail (2) so as to be rotatable about a horizontal axis.

5. A cableway according to any one of claims 1 to 4, characterized in that the pivotal movement of the cantilever arm (3) is limited by two stops (4'').

6. A cableway according to any one of claims 1 to 5, characterized in that the cantilever arm (3) is kept in its active position by its own weight or by a spring force (4''') or by a magnetic force.

7. A cableway according to any one of claims 1 to 6, characterized in that a cable derailment guard is provided for each direction of movement of the rope (7).

## Revendications

1. Téléphérique equipé d'une protection contre le déraillement de câble pour empêcher le déraillement latéral d'un câble (7) au repos ou en marche et guidé sur des rouleaux de support et/ou de maintien en bas (6), cependant que la protection contre le déraillement de câble dans la zone des rouleaux de support et/ou de maintien en bas est montée pivotante autour d'un axe horizontal sous l'action d'une pince de câble arrivante (5) d'un moyen de circulation et comprend au moins un élément d'arrêt vertical empêchant le mouvement latéral du câble déraillant, caractérisé en ce que la protection contre le déraillement de câble est formée d'un bras en porte à faux (3) sur l'une des extrémités duquel, qui est en porte à faux au sens opposé à la direction de mouvement du brin de cable (7) roulant sur les rouleaux de support et/ou de maintien en bas (6) est/sont prévu(s) un ou deux élément(s) d'arrêt (1) aménagé(s) verticalement et protégeant latéralement le câble (7) en position d'emploi, le(s) élément(s) d'arrêt étant rigidement reliés à une glissière de guidage (2) qui s'étend dans la voie de la pince de câble (5) et lève l'élément/les éléments d'arrêt (1) du câble (7) pendant une traversée de celle-ci.

2. Téléphérique selon la revendication 1, caractérisé en ce que le bras en porte à faux (3) avec le ou les élément(s) d'arrêt (1) embrace le câble (7) de haut ou de bas.

3. Téléphérique selon l'une des revendications 1 ou 2, caractérisé en ce qu'une glissière de guidage (2) aménagée en direction de câble et courbée à ses deux extrémités est fixée sur le bras en porte à faux (3), ladite glissière de guidage pouvant être enlevée du câble (7) par la pince de câble (5) d'un moyen de circulation passant.

4. Téléphérique selon la revendication 3, caractérisé en ce qu'un rouleau (4') monté en rotation autour d'un axe horizontal est aménagé sur l'extrémité en porte à faux de la glissière de guidage (2).

5. Téléphérique selon l'une des revendications 1 à 4, caractérisé en ce que le mouvement pivotant du bras en porte à faux (3) est limité par deux butées (4'').

6. Téléphérique selon l'une des revendications 1 à 5, caractérisé en ce que le bras en porte à faux (3) est maintenu dans sa position active par son poids propre ou par effet de ressort (4''') ou par une force magnétique.

7. Téléphérique selon l'une des revendications 1 à 6, caractérisé en ce qu'une protection contre le déraillement de câble est prévue pour chaque sens de movement du câble (7).
